# EUROPÄISCHE PATENTSCHRIFT

(11) **EP 0 546 271 B1**
(45) Veröffentlichungstag und Bekanntmachung des Hinweises auf die Patenterteilung: **03.01.1996**
(21) Anmeldenummer: 92117151.8
(22) Anmeldetag: 08.10.1992
(51) Int. Cl.: H01H 27/06, H01H 9/02

(54) **Schlüsselschalter**
Key operated switch
Interrupteur à clef

(30) Priorität: 09.12.1991 US 803533
(43) Veröffentlichungstag der Anmeldung: 16.06.1993
(73) Patentinhaber: INVENTIO AG, CH-6052 Hergiswil NW (CH)
(72) Erfinder: Frederick, C. Ives, McSherrystown, Pennsylvania 17344 (US)

(56) Entgegenhaltungen:
- DE-A- 2 856 337
- FR-A- 2 345 611
- US-A- 4 991 061

## Beschreibung

Die Erfindung betrifft einen Schlüsselschalter bestehend aus einem einseitig offenen Gehäuse mit einem Gehäusedeckel und einem handelsüblichen Zylinderschloss, mittels dem ein Schaltfunktionen ausführender Schaltereinsatz betätigt wird.

Aus der Offenlegungsschrift DE-A1 28 56 337 ist ein Schlüsselschalter mit einem Gehäuse bekannt, in dessen abnehmbarem Deckel ein Zylinderschloss mit drehbarem Schliessbart mittels einer Befestigungsnase befestigt ist. Bedienerseitig schliesst sich an den abnehmbaren Deckel eine Dichtung und eine Abdeckplatte an, die je mit einer Durchsteckausnehmung für das Zylinderschloss versehen sind. Deckel, Dichtung und Abdeckplatte werden über je vier deckungsgleiche Befestigungslöcher mittels Schrauben mit dem Gehäuse verbunden.

Ein Nachteil der bekannten Einrichtung liegt darin, dass die Dicke der Dichtung und Abdeckplatte mit dem bedienerseitig aus dem Deckel herausragenden Teil des Zylinderschlosses übereinstimmen muss. Eine Abstimmung der Dichtung und Abdeckplatte auf den Schlosszylinder ist unumgänglich, da für Schlüsselschalter handelsübliche Zylinderschlösser verwendet werden und diese je nach Hersteller unterschiedliche Abmessungen aufweisen.

Hier will die Erfindung Abhilfe schaffen. Die Erfindung, wie sie in den Ansprüchen gekennzeichnet ist, löst die Aufgabe, die Nachteile der bekannten Einrichtung zu vermeiden und einen von den Abmessungen des Zylinderschlosses weitgehend unabhängiger Schlüsselschalter in modularer Bauweise zu schaffen.

Die durch die Erfindung erreichten Vorteile sind im wesentlichen darin zu sehen, dass mit Zylinderschlössern verschiedener Abmessungen Schlüsselschalter realisierbar sind, bei denen Abdeckplatten mit normierten Durchsteckausnehmungen und unterschiedlichen Wandstärken Verwendung finden. Ein weiterer Vorteil ist darin zu sehen, dass Zylinderschlösser derartiger Schlüsselschalter insbesondere bei Unterputzmontage unabhängig von der Dicke des Verputzes bündig auf die aufputzmontierten Abdeckplatten ausrichtbar sind. Ein weiterer Vorteil besteht darin, dass derartige Schlüsselschalter in bereits bestehende Bauteile wie Verkleidungen, Türrahmen und dergleichen, die eine Abdeckplatte unnötig machen, einbaubar sind.

Im folgenden wird die Erfindung anhand von lediglich einen Ausführungsweg darstellenden Zeichnungen näher erläutert. Es zeigen:
Fig. 1 eine räumliche Darstellung des erfindungsgemässen Schlüsselschalters,
Fig. 2a und Fig. 2b Einzelheiten eines in einem Kragen angeordneten Zylinderschlosses,
Fig. 3 eine Abwicklung eines Seitenwände und Boden bildenden Gehäuseteils und
Fig. 4 eine Abwicklung eines den Kragen tragenden Gehäusedeckels.

In den Fig. 1 bis 4 ist mit 1 ein einseitig offenes Gehäuse bezeichnet, das aus Seitenwänden 2, einem Boden 3, einem Unterteil 4 und einem Oberteil 5 besteht. Ein einstückiges Teil wird an ersten Biegekanten 6 abgewinkelt, so dass ein U-förmiger Gehäuseteil mit den Seitenwänden 2 und dem Boden 3 entsteht. Unterteil 4 und Oberteil 5 werden mit den Seitenwänden 2 und Boden 3 verschweisst. Im Boden 3 ist zur Durchführung eines Schalteranschlusskabels eine Anschlussöffnung 7 vorgesehen. Parallel zu den Breitseiten der Seitenwände 2 verlaufen Langschlitze 8, die der Führung von ersten Befestigungsschrauben 9 dienen. Ein in die Gehäuseöffnung passender Gehäusedeckel 10 mit gefasten Ecken und an zweiten Biegekanten 11 abgewinkelten Laschen 12, an denen erste Bohrungen 13 mit Gewinden im Abstand der beiden je Seitenwand 2 angeordneten Langschlitze 8 angeordnet sind, steht mit den in die Gewinde der ersten Bohrungen 13 eingreifenden ersten Befestigungsschrauben 9 in Verbindung, sodass dieser entlang der Langschlitze 8 über eine Distanz d verschiebbar ist. Bedienerseitig trägt der Gehäusedeckel 10 einen Kragen 14, der mittels zweiten in zweite am Gehäusedeckel 10 angeordnete Bohrungen 15 mit Gewinden eingreifenden Befestigungsschrauben 16 mit dem Gehäusedeckel 10 verbunden ist. Innerhalb der zweiten Bohrungen 15 ist eine Durchstecköffnung 17 vorgesehen, durch die ein handelsübliches mit Muttern 20 am Kragen 14 befestigtes Zylinderschloss 18 tritt, das bedienerseitig vom Kragen 14 umgeben ist und gehäuseseitig mit einem Schaltereinsatz 19 in Verbindung steht. Die Abmessungen der Durchstecköffnung 17 sind so gewählt, dass nach dem Entfernen der zweiten Befestigungsschrauben 16 der Schaltereinsatz 19 bedienerseitig dem Gehäuse 1 entnehmbar ist. Mit 21 ist eine Abdeckplatte oder in Anwendungen ohne Abdeckplatte ein Türrahmen, eine Verkleidung oder dergleichen bezeichnet.

## Patentansprüche

1. Schlüsselschalter bestehend aus einem einseitig offenen Gehäuse (1) mit einem Gehäusedeckel (10) und einem handelsüblichen Zylinderschloss (18), mittels dem ein Schaltfunktionen ausführender Schaltereinsatz (19) betätigt wird,
dadurch gekennzeichnet,
dass ein in die Gehäuseöffnung passender in der Gehäusetiefe verschiebbarer Gehäusedeckel (10) vorgesehen ist, der bedienerseitig einen das Zylinderschloss (18) umgebenden Kragen (14) trägt, wobei zur Führung des Gehäusedeckels (10) abgewinkelte plan zu Seitenwänden (2) des Gehäuses (1) liegende Laschen (12) mit ersten Bohrungen (13) vorgesehen sind, in die erste in Langschlitzen (8) der Seitenwände (2) geführte Befestigungsschrauben (9) eingreifen.

2. Schlüsselschalter nach Anspruch 1,
dadurch gekennzeichnet,
dass der Gehäusedeckel (10) eine Durchstecköffnung (17) aufweist, um die zur Befestigung des Kragens (14) am Gehäusedeckel (10) zweite Bohrungen (15) angeordnet sind, in die zweite Befestigungsschrauben (16) eingreifen.

3. Schlüsselschalter nach Anspruch 1,
dadurch gekennzeichnet,
dass das durch die Durchstecköffnung (17) tretende und in Verbindung mit dem Schaltereinsatz (19) stehende Zylinderschloss (18) am Kragen (14) angeordnet ist.

4. Schlüsselschalter nach Anspruch 1,
dadurch gekennzeichnet,
dass die Durchstecköffnung (17) so bemessen ist, dass nach dem Entfernen der zweiten Befestigungsschrauben (16) der Schaltereinsatz (19) dem Gehäuse (1) bedienerseitig entnehmbar ist.

## Claims

1. Key switch consisting of a housing (1), which is open at one side, with a housing cover (10) and a commercial-type cylinder lock (18), by means of which a switch insert (19) executing a switch function is actuated, characterised thereby that a housing cover (10), which fits in the housing opening, is displaceable in the housing depth and at the user side carries a collar (14) surrounding the cylinder lock (18), is provided, wherein bent-over lugs (12), which lie flatly relative to side walls (2) of the housing (1), with first bores (13) are provided for guidance of the housing cover (10), in which bores engage fastening screws (9) which are firstly guided in elongate slots (8) of the side walls (2).

2. Key switch according to claim 1, characterised thereby that the housing cover (10) has a plug-through opening (17), around which second bores (15) for fastening of the collar (14) at the housing cover (10) are arranged, in which second bores engage second fastening screws (16).

3. Key switch according to claim 1, characterised thereby that the cylinder lock (18), which issues from the plug-through opening (17) and stands in connection with the switch insert (19), is arranged at the collar (14).

4. Key switch according to claim 1, characterised thereby that the plug-through opening (17) is so dimensioned that after removal of the second fastening screws (16) the switch insert (19) is withdrawable from the housing (1) at the user side.

## Revendications

1. Interrupteur à clé formé d'un boîtier (1) ouvert sur un côté et pourvu d'un couvercle (10), et d'une serrure à cylindre (18) du commerce à l'aide de laquelle un accessoire d'interrupteur (19) exécutant des fonctions de commutation est actionné,
caractérisé en ce qu'il est prévu un couvercle de boîtier (10) ajusté dans l'ouverture de boîtier et mobile sur la profondeur du boîtier, lequel couvercle de boîtier (10) porte, côté utilisateur, une collerette (14) entourant la serrure à cylindre (18), étant précisé qu'il est prévu, pour le guidage du couvercle de boîtier (10), des pattes (12) pliées posées à plat sur les parois latérales (2) du boîtier (1) et pourvues de premiers perçages (13) dans lesquels entrent des premières vis de fixation (9) guidées dans des fentes longitudinales (8) des parois latérales (2).

2. Interrupteur à clé selon la revendication 1, caractérisé en ce que le couvercle de boîtier (10) comporte une ouverture de passage (17) autour de laquelle sont disposés des seconds perçages (15) destinés à la fixation de la collerette (14) au couvercle de boîtier (10) et dans lesquels entrent des secondes vis de fixation (16).

3. Interrupteur à clé selon la revendication 1, caractérisé en ce que la serrure à cylindre (18) qui traverse l'ouverture de passage (17) et qui est reliée à l'accessoire d'interrupteur (19) est disposée au niveau de la collerette (14).

4. Interrupteur à clé selon la revendication 1, caractérisé en ce que l'ouverture de passage (17) est dimensionnée pour que l'accessoire d'interrupteur (19) puisse être enlevé du boîtier (1), côté utilisateur, une fois que les secondes vis de fixation (16) ont été enlevées.
